# EUROPÄISCHE PATENTSCHRIFT

(11) **EP 1 320 652 B1**
(45) Veröffentlichungstag und Bekanntmachung des Hinweises auf die Patenterteilung: **23.11.2005**
(21) Anmeldenummer: 01974293.1
(22) Anmeldetag: 25.09.2001
(51) Int. Cl.: E05B 65/32, E05B 47/00

(54) **KRAFTFAHRZEUGTÜRVERSCHLUSS**
VEHICLE DOOR LATCH
DISPOSITIF DE VERROUILLAGE DE PORTE DE VEHICULE AUTOMOBILE

(30) Priorität: 30.09.2000 DE 10048709
(43) Veröffentlichungstag der Anmeldung: 25.06.2003
(73) Patentinhaber: Kiekert Aktiengesellschaft, 42579 Heiligenhaus (DE)
(72) Erfinder: NASS, Ulrich, 45475 Mülheim (DE); ARMBRUSTER, Stefan, 42579 Heiligenhaus (DE); SCHÖNENBERG, Thomas, 51399 Burscheid (DE); WESTERWICK, Volker, 44866 Bochum (DE)
(74) Vertreter: Nunnenkamp, Jörg
(86) Internationale Anmeldenummer: PCT/EP2001/011067
(87) Internationale Veröffentlichungsnummer: WO 2002/031298

(56) Entgegenhaltungen:
- EP-A- 0 710 755
- EP-A- 0 959 205
- DE-A- 4 228 233
- DE-A- 19 600 524
- DE-A- 19 904 663

## Beschreibung

Die Erfindung betrifft einen Kraftfahrzeugtürverschluss, mit einem Gesperre aus Drehfalle und Sperrklinke, ferner mit zumindest einem Außenbetätigungshebel mit angeschlossenem Türaußengriff, wobei der Außenbetätigungshebel in geschlossenem Zustand des Kraftfahrzeugtürverschlusses einen Leerhub bezüglich des Gesperres ausführt, und mit einem elektrischen Antrieb für das Gesperre.

Bei einem bekannten Kraftfahrzeugtürverschluss, von welchem die Erfindung ausgeht, wird üblicherweise so vorgegangen, dass zum einen ein Elektromotor für das Türschloss vorgesehen ist und zum anderen beispielsweise ein elektromagnetisch betätigbares Sperrglied bzw. ein Elektromagnet realisiert wird, welcher einen Sperrriegel ansteuert, und zwar derart, dass hiermit eine gleichsam Notöffnung dargestellt werden kann (vgl. DE 196 42 698 A1).

Ähnlich wird in der DE 40 23 386 C2 verfahren, bei welcher eine Notöffnung dann vorgenommen wird, wenn eine obligatorische Stromversorgung der bekannten Schließvorrichtung nicht mehr genügend Energie zur Verfügung stellt. Zu diesem Zweck ist anstelle eines Elektromagneten bzw. Hubmagneten, wie zuvor beschrieben ein von einem Steuergerät beaufschlagbarer Motor in Verbindung mit einer Scheibe als Kupplung vorgesehen, welche in einer Position eine Wirkverbindung mit einem Schließzylinder und in einer anderen Position keine Wirkverbindung herstellt.

Im Rahmen anderer bekannter Maßnahmen wird so vorgegangen, dass Türaußengriff, Schließzylinder, Türschloss und eine mechanische Funktionskette zwischen dem Schließzylinder und dem Türschloss vorgesehen sind, wobei der Schließzylinder und die mechanische Funktionskette über eine elektromagnetische Kupplung miteinander verbunden sind. Daneben sorgt ein durch Griffbewegungen des Türaußengriffs aktivierbarer Dynamo in Verbindung mit einem Energiespeicher dafür, dass die elektromagnetische Kupplung unter Verzicht auf eine Batterie und zur Erzielung einer hinreichenden Diebstahlsicherheit nur nach positiver Überprüfung eines elektrischen Überwachungssystems eingekuppelt wird (vgl. DE 197 24 085 C1).

Die DE 196 00 524 A1 befasst sich mit einem Kraftfahrzeugtürverschluss, bei welchem bei Betätigung beispielsweise des Türaußengriffes eine Stelleinrichtung die Sperrklinke elektrisch zumindest in eine Öffnungsstellung bringt. Außerdem ist eine Übertragungseinrichtung vorgesehen, welche durch Betätigung der Handhabe über einen gegenüber dem elektrischen Entriegeln größeren Verstellbereich die Sperrklinke in ihre Öffnungsstellung überführt. Unabhängig von der Stelleinrichtung lässt sich die Sperrklinke von der Übertragungseinrichtung betätigen.

Einen elektrisch betätigbaren Kraftfahrzeugtürverschluss liefert auch die EP 0 710 755 A1. Hier ist ein Sicherheitsmechanismus zwischen einem Auslösehebel und einem Schließmechanismus vorgesehen. Der Sicherheitsmechanismus lässt sich von einer ausgeschalteten in eine eingeschaltete Position überführen. In der ausgeschalteten Stellung ist der Auslösehebel mechanisch mit dem Schließmechanismus verbunden und in der eingeschalteten Position hiervon frei.

Die bekannten Maßnahmen haben sich zwar bewährt, sind jedoch vom konstruktiven Aufwand her' verbesserungsbedürftig. Hier setzt die Erfindung ein.

Der Erfindung liegt das technische Problem zugrunde, einen Kraftfahrzeugtürverschluss der eingangs beschriebenen Gestaltung mit Nutöffnungsfunktion so weiter zu bilden, dass ein funktionssicherer Betrieb bei einfachem und kostengünstigem Aufbau gewährleistet ist.

Zur Lösung dieser Aufgabe ist Gegenstand der Erfindung ein Kraftfahrzeugtürverschluss, mit einem Gesperre aus Drehfalle und Sperrklinke, ferner mit zumindest einem Außenbetätigungshebel mit angeschlossenem Türaußengriff, wobei der Außenbetätigungshebel in geschlossenem Zustand des Kraftfahrzeugtürverschlusses einen Leerhub bezüglich des Gesperres ausführt, und mit einem elektrischen Antrieb für das Gesperre, wobei der elektrische Antrieb nicht nur das Gesperre zum elektrischen Öffnen beaufschlagt, sondern zusätzlich den Außenbetätigungshebel im Falle einer Notöffnung mit der Sperrklinke und/oder der Drehfalle mechanisch verbindet, und wobei ein vom elektrischen Antrieb steuerbarer Zwischenhebel bei der Notöffnung mit Hilfe eines Durchgangszapfens einen von dem Außenbetätigungshebel beaufschlagbaren Auslösehebel mit der Sperrklinke kuppelt.

Vorzugsweise erreicht das die Erfindung im Detail dadurch, dass der elektrische Antrieb den Zwischenhebel in eine den Außenbetätigungshebel mit der Sperrklinke kuppelnde Stellung zur Darstellung eines Betätigungshubes des Außenbetätigungshebels bei in Schließstellung befindlichem Gesperre steuert. Selbstverständlich kann der Zwischenhebel grundsätzlich auch die Drehfalle in ihrer Schließstellung im Zuge einer Notöffnung mit dem Außenbetätigungshebel kuppeln - gesteuert durch den elektrischen Antrieb für das Gesperre. Üblicherweise wird hier jedoch eine Verbindung vom Außenbetätigungshebel über den Zwischenhebel zur Sperrklinke hergestellt. Der Zwischenhebel ist zwischen dem mit dem Außenbetätigungshebel zusammenwirkenden Auslösehebel und der Sperrklinke angeordnet.

Der elektrische Antrieb weist regelmäßig eine Abtriebswelle mit Schneckenrad auf, welches in eine Abtriebsscheibe eingreift. Diese Abtriebsscheibe ist mit zumindest einem Steuerzapfen ausgerüstet, welcher den vom elektrischen Antrieb bzw. zugehörigen Elektromotor initiierten Drehbewegungen der Abtriebsscheibe folgt. Auf diese Weise ist der Steuerzapfen in der Lage, in einer Drehrichtung der Abtriebsscheibe die Sperrklinke zur Auslösung der Drehfalle zu beaufschlagen und in der anderen Drehrichtung der Abtriebsscheibe den Zwischenhebel zur Kupplung von Auslösehebel und Sperrklinke zu steuern. Zu diesem Zweck ist der Zwischenhebel mit einem Querausleger ausgerüstet, der von eben diesem Steuerzapfen an der Abtriebsscheibe des elektrischen Antriebes beaufschlagt wird.

Der Durchgangszapfen, mit dessen Hilfe Auslösehebel und Sperrklinke miteinander gekuppelt werden, greift einerseits in eine Verlängerung der Sperrlinke mit vorzugsweise L-förmiger Langlochführung, andererseits in eine ebenfalls vorzugsweise L-förmige Langlochführung im Auslösehebel ein.

Der Notöffnungsbetrieb des Gesperres wird regelmäßig vom Signal eines Sensors abhängig gemacht. Bei diesem Sensor kann es sich um einen Airbag-Sensor handeln. Hierbei geht die Erfindung von der Erkenntnis aus, dass selbst im Falle eines Unfalls das entsprechende Signal des Airbag-Sensors ausreichend ist, um die Abtriebsscheibe de's elektrischen Antriebes so zu drehen, dass der Zwischenhebel für die Kupplung von Auslösehebel und Sperrklinke im Anschluss hieran sorgen kann.

Denn dieser Vorgang lässt sich äußerst kurzfristig bewerkstelligen, dauert üblicherweise nur einige 10 msek.. Danach kann dann die Stromversorgung gänzlich ausfallen (beispielsweise infolge des Unfalls). Trotzdem befindet sich der Zwischenhebel in einer Position, die den Außenbetätigungshebel bzw. Betätigungshebel mit dem Gesperre und hier insbesondere der Sperrklinke mechanisch verbindet. Dieser Umstand gewährleistet, dass der an den Außenbetätigungshebel angeschlossene Türaußengriff nunmehr - selbst bei in Schließstellung befindlichem Gesperre - keinen Leerhub mehr ausführt. Vielmehr ist der Türaußengriff im Zuge eines Betätigungshubes in der Lage, das Gesperre zu öffnen, was insbesondere für im Kraftfahrzeuginneren befindliche, möglicherweise verletzte Personen, lebensrettend sein kann. Denn Hilfskräfte von außen können problemlos die Tür öffnen, auch wenn sie zuvor während der Fahrt verschlossen war.

Grundsätzlich eröffnet die Erfindung natürlich auch die Option, als Sensor einen Spannungs- oder Energiesensor einzusetzen, welcher größtenteils eine Fahrzeugbatterie überwacht. Sollte hier der Ladezustand bzw. die zur Verfügung stehende Spannung einen bestimmten Wert unterschreiten, so kann ein entsprechendes Sensorsignal dahingehend von einer Steuereinrichtung ausgewertet und interpretiert werden, dass hiermit die Möglichkeit eröffnet wird, eine Kraftfahrzeugtür von außen öffnen zu können. Mit anderen Worten sorgt hier das entsprechende Sensorsignal des Energie- bzw. Spannungssensors dafür, dass der elektrische Antrieb eine Notöffnung ermöglicht, indem er den Außenbetätigungshebel (und damit den hieran angeschlossenen Türaußengriff) mit dem Gesperre kuppelt.

Von besonderer Bedeutung ist noch die Tatsache, dass sich der Zwischenhebel zusätzlich mit Hilfe eines Schließzylinders oder einer vergleichbaren mechanischen Verstelleinrichtung in die den Auslösehebel mit der Sperrklinke kuppelnde Stellung überführen lässt. Das heißt, in einem solchen Fall sorgt der elektrische Antrieb zumeist nicht für den Übergang des Zwischenhebels in die beschriebene Kupplungsstellung, wird dies vielmehr mit Hilfe des Schließzylinders oder einer vergleichbaren mechanischen Verstelleinrichtung bewerkstelligt. Denkbar ist es hier, einen eigenen und von außen zugänglichen Schließzylinder einzurichten, welcher mit einem eigenen Schlüssel eine Art Masterfunktion ausübt.

Im Folgenden wird die Erfindung anhand einer lediglich ein Ausführungsbeispiel darstellenden Zeichnung näher erläutert; es zeigen:
- **Fig. 1a und b**: eine Explosionsdarstellung der für die Erfindung wesentlichen Bestandteile des beschriebenen Kraftfahrzeugtürverschlusses in zwei verschiedenen Ausgestaltungen,
- **Fig. 2**: den Kraftfahrzeugtürverschluss nach Fig. 1b in zusammengebautem Zustand, und zwar in Schließstellung des Gesperres,
- **Fig. 3**: den Gegenstand nach Fig. 2 nach einem elektrischen Öffnungsvorgang,
- **Fig. 4**: die Herstellung der mechanischen Verbindung zwischen Betätigungshebel und Gesperre zur Notöffnung und
- **Fig. 5**: das offene Gesperre nach einer Notöffnung.

In den Figuren ist ein Kraftfahrzeugtürverschluss dargestellt, welcher mit einem Gesperre 1, 2 aus Drehfalle 1 und Sperrklinke 2 ausgerüstet ist. Daneben erkennt man insbesondere in den Darstellungen nach Fig. 1a, b und 5 einen Betätigungshebel 3, nach dem Ausführungsbeispiel einen Außenbetätigungshebel 3, welcher mit einem Türaußengriff in mechanischer Wirkverbindung steht. Dieser Betätigungshebel 3 schlägt bei Drehbewegungen um seine Achse 4 an einem Ausleger 5 eines Auslösehebels 6 an (vgl. Fig. 5). Entsprechende Schwenkbewegungen des Betätigungshebels 3 führen bei in Schließstellung befindlichem Gesperre (vgl. Fig. 2) dazu, dass der Auslösehebel 6 und damit auch der Betätigungshebel 3 sowie der hieran angeschlossene Türaußengriff einen Leerhub ausführen.

Das ist vernünftig und die übliche Funktionalität bei in Schließstellung befindlichem Gesperre 1, 2. Selbstverständlich lässt sich in dieser Stellung das Gesperre 1, 2 auch mechanisch öffnen, allerdings nur unter Rückgriff auf einen mit einem Türinnengriff verbundenen und nicht ausdrücklich dargestellten Innenbetätigungshebel, welcher direkt einen Ausleger 7 der Sperrklinke 2 zur Öffnung der Drehfalle 1 beaufschlagt. Mit anderen Worten ist dieser nicht ausdrücklich dargestellte Innenbetätigungshebel in der Lage, die Sperrklinke 2 in den Figuren um ihre Achse 8 im Uhrzeigersinn zu drehen, so dass die Drehfalle 1 federunterstützt um ihre Achse 9 ebenfalls im Uhrzeigersinn dreht und in ihre in Fig. 5 durch einen Pfeil angedeutete Öffnungsstellung überführt wird.

Die Sperrlinke 2 lässt sich nicht nur mit Hilfe des Innenbetätigungshebels, sondern auch elektrisch öffnen. Hierfür sorgt ein elektrischer Antrieb 10, 11, 12, 13. Dieser elektrische Antrieb 10, 11, 12, 13 besteht im Rahmen des Ausführungsbeispiels aus einem Elektromotor 10, einer von diesem rotierend angetriebenen Abtriebswelle 11, einem Schneckenrad 12 auf der Abtriebswelle 11 und einer mit dem Schneckenrad 12 kämmenden Abtriebsscheibe 13. Diese Abtriebsscheibe 13 ist in der Lage, Drehbewegungen im Uhrzeigersinn und im Gegenuhrzeigersinn auszuführen.

Wird die Abtriebsscheibe 13 im Gegenuhrzeigersinn beaufschlagt, so sorgt ein in Aufsicht unterhalb der Abtriebsscheibe 13 befindlicher Abtriebsnocken 14 in Verbindung mit einem Nockengegenstück 15 an der Sperrklinke 2 dafür, dass die Sperrklinke 2 eine Uhrzeigersinnbewegung um ihre Achse 8 vollführt, so dass - wie bei der beschriebenen mechanischen Öffnung mittels des an den Ausleger 7 angreifenden Innenbetätigungshebels - die Drehfalle 1 federunterstützt freikommt. Dieser Vorgang lässt sich bei einer vergleichenden Betrachtung der Fig. 2 und 3 nachvollziehen. Hier sorgen entsprechende Pfeileintragungen dafür, dass die Bewegungen der einzelnen Bestandteile des Kraftfahrzeugtürverschlusses deutlich werden.

Neben dem beschriebenen elektrischen Öffnen des Gesperres 1, 2 durch eine vom elektrischen Antrieb 10, 11, 12, 13 initiierte Gegenuhrzeigersinnbewegung der Abtriebsscheibe 13 ist der betreffende elektrische Antrieb 10, 11, 12, 13 auch und zusätzlich in der Lage, für eine Notöffnung des Gesperres 1, 2 sorgen zu können. Im Rahmen dieser Notöffnung wird das Gesperre 1, 2 mechanisch mit dem Betätigungshebel 3 und damit natürlich dem Türaußengriff verbunden, so dass dieser nun nicht (mehr) einen Leerhub ausführt. Diese Notöffnung des Gesperres 1, 2 erreicht die Erfindung dadurch, dass die Abtriebsscheibe 13 diesmal eine Uhrzeigersinnbewegung ausführt (im Gegensatz zum elektrischen Öffnen, wo die Abtriebsscheibe 13 im Gegenuhrzeigersinn bewegt wird).

Diese Uhrzeigersinnbewegung lässt sich besonders deutlich nachvollziehen, wenn man die Fig. 2 und 4 in dieser Reihenfolge miteinander vergleicht. Dabei wird deutlich, dass ein von der Abtriebsscheibe 13 vorkragender Steuerzapfen 16 in einer sichelförmigen Ausnehmung 17 eines Querauslegers 18 eines Zwischenhebels 19 drehend aufgenommen wird. Sobald der Steuerzapfen 16 gegen einen Anschlag 20 der sichelförmigen Ausnehmung 17 fährt, wird der Querausleger 18 des Zwischenhebels 19 so verstellt, dass der Zwischenhebel 19 um seine Achse 21 eine Uhrzeigerdrehung ausführt. Diese in Fig. 4 angedeutete Uhrzeigerdrehung hat zur Folge, dass ein an dem Zwischenhebel 19 befindlicher Durchgangszapfen 22 im Vergleich zur Stellung nach Fig. 2 von einem Ende eines L-Schenkels eines L-förmigen Langloches 23 im Auslösehebel 6 zum anderen Ende dieses L-Schenkels wandert.

Der gleiche Vorgang spielt sich in einem zumeist deckungsgleich darunter befindlichen L-förmigen Langloch 24 der Sperrklinke 2 ab. Sobald der Durchgangszapfen 22 die Stellung nach Fig. 4 endseitig des einen L-Schenkels der jeweiligen L-förmigen Langlöcher 23, 24 in einerseits dem Auslösehebel 6, andererseits der Sperrklinke 2 erreicht hat, werden Drehbewegungen des Betätigungshebels 3 unmittelbar von dem Ausleger 5 des Auslösehebels 6 in Drehbewegungen der Sperrklinke 2 im Uhrzeigersinn zur Öffnung der Drehfalle 1 umgesetzt. Das wird beim Übergang von Fig. 4 auf Fig. 5 deutlich.
Im Rahmen der Fig. la ist der Zwischenhebel 19 zwischen dem Auslösehebel 6 und der Sperrklinke 2 angeordnet. Grundsätzlich kann der Zwischenhebel 19 auch vor dem Auslösehebel 6 befindlich sein, wie dies Fig. 1b zeigt.

Im Normalfall, d. h. bei geschlossenem Gesperre 1, 2 ist der Durchgangszapfen 22 an dem einen Ende des L-Schenkels der L-förmigen Langlöcher 23, 24 angeordnet, wie die Fig. 2 und 3 zeigen. Wenn nun der Betätigungshebel 3 den Ausleger 5 des Auslösehebels 6 beaufschlagt, so wird der Auslösehebel 6 zwar um seine Achse 8 im Uhrzeigersinn verschwenkt. Das hat jedoch zur Folge, dass der Durchgangszapfen 22 gleichsam in den anderen L-Schenkel der L-förmigen Ausnehmung 23 des Auslösehebels 6 ausweicht. Die Sperrklinke 2 wird hierbei nicht mitgenommen. Der Betätigungshebel 3 und damit der angeschlossene Türaußengriff führen einen Leerhub aus.

Man erkennt insgesamt noch anhand der Darstellungen, dass Auslösehebel 6 und Sperrklinke 2 achsgleich gelagert sind, nämlich auf der Achse 8. Ferner sorgt ein Anschlag 25 im Gehäuse dafür, dass die im Zuge der Notöffnung vollführten Uhrzeigersinndrehungen des Zwischenhebels 19 begrenzt werden. Schließlich ist in Fig. 2 gezeigt, dass der Zwischenhebel 19 zusätzlich mit Hilfe eines Schließzylinders 26 oder einer vergleichbaren mechanischen Verstelleinrichtung in die den Auslösehebel 6 mit der Sperrlinke 2 kuppelnde Stellung überführt werden kann. Das gelingt im Rahmen des Ausführungsbeispiels unabhängig von der beschriebenen und mit dem elektrischen Antrieb 10, 11, 12, 13 initiierten Notöffnung.
Schließlich kann die insbesondere in den Fig. 4 und 5 dargestellte mechanische Verbindung vom Betätigungshebel 3 über den Auslösehebel 6 hin zur Sperrklinke 2 im Notfall dann vollzogen werden, wenn ein entsprechendes Signal eines nicht dargestellten Sensors vorliegt. Bei diesem Sensor handelt es sich im Rahmen des Ausführungsbeispiels um den Airbag-Sensor, dessen Signale von einer ebenfalls nicht gezeigten Steuereinrichtung ausgewertet und zur Ansteuerung des elektrischen Antriebes 10, 11, 12, 13 verarbeitet werden. Grundsätzlich eröffnet die Erfindung natürlich die Möglichkeit, jedwede Sensorsignale für die beschriebene Verstellung der Abtriebsscheibe 13 im Uhrzeigersinn zu nutzen, damit die Notfallöffnung gelingt.

## Patentansprüche

1. Kraftfahrzeugtürverschluss, mit
- einem Gesperre (1, 2) aus Drehfalle (1) und Sperrklinke (2), ferner mit
- zumindest einem Außenbetätigungshebel (3) mit angeschlossenem Türaußengriff, wobei der Außenbetätigungshebel (3) in geschlossenem Zustand des Kraftfahrzeugtürverschlusses einen Leerhub bezüglich des Gesperres (1, 2) ausführt, und mit
- einem elektrischen Antrieb (10, 11, 12, 13) für das Gesperre (1, 2),
wobei der elektrische Antrieb (10, 11, 12, 13) nicht nur das Gesperre (1, 2) zum elektrischen Öffnen beaufschlagt, sondern zusätzlich den Außenbetätigungshebel (3) im Falle einer Notöffnung mit der Sperrklinke (2) und/oder der Drehfalle (1) mechanisch verbindet, und
wobei ein vom elektrischen Antrieb (10, 11, 12, 13) steuerbarer Zwischenhebel (19) bei der Notöffnung mit Hilfe eines Durchgangszapfens (22) einen von dem Außenbetätigungshebel (3) beaufschlagbaren Auslösehebel (6) mit der Sperrklinke (2) kuppelt.

2. Kraftfahrzeugtürverschluss nach Anspruch 1, **dadurch gekennzeichnet, dass** der elektrische Antrieb (10, 11, 12, 13) den Zwischenhebel (19) in eine den Außenbetätigungshebel (3) mit der Sperrklinke (2) kuppelnde Stellung zur Darstellung eines Betätigungshubes des Außenbetätigungshebels (3) bei in Schließstellung befindlichem Gesperre (1, 2) steuert.

3. Kraftfahrzeugtürverschluss nach Anspruch 1 oder 2, **dadurch gekennzeichnet, dass** der Zwischenhebel (19) zwischen dem mit dem Außenbetätigungshebel (3) zusammenwirkenden Auslösehebel (6) und der Sperrklinke (2) angeordnet ist.

4. Kraftfahrzeugtürverschluss nach einem der Ansprüche 1 bis 3, **dadurch gekennzeichnet, dass** der Zwischenhebel (19) einen von einem Steuerzapfen (16) an einer Abtriebsscheibe (13) des elektrischen Antriebes (10, 11, 12, 13) beaufschlagten Querausleger (18) aufweist.

5. Kraftfahrzeugtürverschluss nach einem der Ansprüche 1 bis 4, **dadurch gekennzeichnet, dass** die Sperrklinke (2) eine Verlängerung mit vorzugsweise L-förmiger Langlochführung (24) für den Durchgangszapfen (22) des Zwischenhebels (19) aufweist.

6. Kraftfahrzeugtürverschluss nach einem der Ansprüche 1 bis 5, **dadurch gekennzeichnet, dass** der Auslösehebel (6) mit einer vorzugsweise L-förmigen Langlochführung (23) für den Durchgangszapfen (2) des Zwischenhebels (19) ausgerüstet ist.

7. Kraftfahrzeugtürverschluss nach Anspruch 4, **dadurch gekennzeichnet, dass** die Abtriebsscheibe (13) des elektrischen Antriebes (10, 11, 12, 13) für eine Notöffnung des Gesperres (1, 2) in der anderen Drehrichtung den Zwischenhebel (19) zur Kupplung von Auslösehebel und Sperrklinke (2) steuert.

8. Kraftfahrzeugtürverschluss nach einem der Ansprüche 1 bis 7, **dadurch gekennzeichnet, dass** die Notöffnung des Gesperres (1, 2) in Abhängigkeit von einem Signal eines Sensors, insbesondere Airbag-Sensors, erfolgt.

9. Kraftfahrzeugtürverschluss nach einem der Ansprüche 1 bis 8, **dadurch gekennzeichnet, dass** der Zwischenhebel (19) zusätzlich mit Hilfe eines Schließzylinders (26) oder dergleichen mechanischer Verstelleinrichtung in die den Auslösehebel (6) mit der Sperrklinke (2) kuppelnde Stellung überführbar ist.

## Claims

1. A motor vehicle door lock comprising
- a locking mechanism (1, 2) consisting of a rotary latch (1) and a catch (2),
- at least one outside operating lever (3) with an outside door handle connected thereto, wherein the outside operating lever (3) carries out an idle stroke referred to the locking mechanism (1, 2) in the locked state of the door lock, and
- an electric drive (10, 11, 12, 13) for the locking mechanism (1, 2),
wherein the electric drive (10, 11, 12, 13) not only acts upon and electrically opens the locking mechanism (1, 2), but also mechanically connects the outside operating lever (3) to the catch (2) and/or the rotary latch (1) in case of an emergency opening maneuver, and
wherein an intermediate lever (19) that can be controlled by the electric drive (10, 11, 12, 13) couples a triggering lever (6) that can be acted upon by the outside operating lever (3) to the catch (2) with the aid of a through-pin (22) in case of an emergency opening maneuver.

2. The motor vehicle door lock according to Claim 1, **characterized in that** the electric drive (10, 11, 12, 13) adjusts the intermediate lever (19) into a position in which it couples the outside operating lever (3) to the catch (2) in order to realize a functional stroke of the outside operating lever (3) when the locking mechanism (1, 2) is in the locked position.

3. The motor vehicle door lock according to Claim 1 or 2, **characterized in that** the intermediate lever (19) is arranged between the triggering lever (6) that cooperates with the outside operating lever (3) and the catch (2).

4. The motor vehicle door lock according to one of Claims 1-3, **characterized in that** the intermediate lever (19) contains a transverse arm (18) that is acted upon by a control pin (16) on a driven wheel (13) of the electric drive (10, 11, 12, 13).

5. The motor vehicle door lock according to one of Claims 1-4, **characterized in that** the catch (2) contains an extension with a preferably L-shaped guide slot (24) for the through-pin (22) of the intermediate lever (19).

6. The motor vehicle door lock according to one of Claims 1-5, **characterized in that** the triggering lever (6) is equipped with a preferably L-shaped guide slot (23) for the through-pin (2) of the intermediate lever (19).

7. The motor vehicle door lock according to Claim 4, **characterized in that** the driven wheel (13) of the electric drive (10, 11, 12, 13) adjusts the intermediate lever (19) such that it couples the triggering lever to the catch (2) for an emergency opening maneuver of the locking mechanism (1, 2) in the other rotating direction.

8. The motor vehicle door lock according to one of Claims 1-7, **characterized in that** the emergency opening maneuver of the locking mechanism (1, 2) is initiated in dependence on a signal of a sensor, particularly an airbag sensor.

9. The motor vehicle door lock according to one of Claims 1-8, **characterized in that** the intermediate lever (19) can also be transferred into the position in which it couples the triggering lever (6) to the catch (2) with the aid of a locking cylinder (26) or a similar mechanical adjusting device.

## Revendications

1. Fermeture pour véhicule automobile, avec
- un dispositif d'encliquetage (1, 2) composé d'une clenche rotative (1) et d'un cliquet d'arrêt (2), par ailleurs avec
- au moins un levier de manoeuvre extérieur (3) avec une poignée extérieure de porte raccordée, le levier de manoeuvre extérieur (3) effectuant une course à vide par rapport au dispositif d'encliquetage (1, 2) à l'état fermé de la fermeture de véhicule et avec
- un entraînement électrique (10, 11, 12, 13) pour le dispositif d'encliquetage (1, 2),
l'entraînement électrique (10, 11, 12, 13) ne s'appliquant pas seulement au dispositif d'encliquetage (1, 2,) pour son ouverture électrique, mais reliant en supplément de façon mécanique le levier de manoeuvre extérieur (3) avec le cliquet d'arrêt (2) et/ ou la clenche rotative (1), en cas d'ouverture d'urgence et
un levier intermédiaire (19) pouvant être commandé par l'entraînement électrique (10, 11, 12, 13) couplant à l'aide d'un tenon traversant (22) un levier de déclenchement (6) pouvant être actionné par un levier de manoeuvre extérieur (3) avec le cliquet d'arrêt (2), lors de l'ouverture d'urgence.

2. Fermeture pour véhicule automobile selon la revendication 1, **caractérisée en ce que** l'entraînement électrique (10, 11, 12, 13) pilote le levier intermédiaire (19) dans une position de couplage entre le levier de manoeuvre extérieur (3) et le cliquet d'arrêt (2), pour effectuer une course d'actionnement du levier de manoeuvre extérieur (3) lorsque le dispositif d'encliquetage (1, 2) est en position fermée.

3. Fermeture pour véhicule automobile selon la revendication 1 ou 2, **caractérisée en ce que** le levier intermédiaire (19) est disposé entre le levier de déclenchement (6) coopérant avec le levier de manoeuvre extérieur (3) et le cliquet d'arrêt (2).

4. Fermeture pour véhicule automobile selon l'une quelconque des revendications 1 à 3, **caractérisée en ce que** le levier intermédiaire (19) comporte un avant-bras transversal (18) soumis à un tenon de commande (16) sur une poulie attaquée (13) de l'entraînement électrique (10, 11, 12, 13).

5. Fermeture pour véhicule automobile selon l'une quelconque des revendications 1 à 4, **caractérisée en ce que** le cliquet d'arrêt (2) comporte un prolongement avec un guidage à trou oblong de préférence en forme de L (24) pour le tenon traversant (22) du levier intermédiaire (19).

6. Fermeture pour véhicule automobile selon l'une quelconque des revendications 1 à 5, **caractérisée en ce que** le levier de déclenchement (6) est équipé d'un guidage à trou oblong de préférence en forme de L (23) pour le tenon traversant (2) du levier intermédiaire (19).

7. Fermeture pour véhicule automobile selon la revendication 4, **caractérisée en ce que** la poulie attaquée (13) de l'entraînement électrique (10, 11, 12, 13) pilote le levier intermédiaire (19) dans l'autre sens de rotation pour une ouverture d'urgence du dispositif d'encliquetage (1, 2), pour coupler le levier de déclenchement et le cliquet d'arrêt (2).

8. Fermeture pour véhicule automobile selon l'une quelconque des revendications 1 à 7, **caractérisée en ce que** l'ouverture d'urgence du dispositif d'encliquetage (1, 2) est assurée en fonction d'un signal délivré par un capteur, notamment par un capteur d'airbag.

9. Fermeture pour véhicule automobile selon l'une quelconque des revendications 1 à 8, **caractérisé en ce que** le levier intermédiaire (19) peut être amené en supplément en position de couplage du levier de déclenchement (6) avec le cliquet d'arrêt (2) à l'aide d'un cylindre de fermeture (26) ou d'un dispositif de déplacement mécanique similaire.
